# EUROPÄISCHE PATENTSCHRIFT

(11) **EP 0 827 569 B1**
(45) Veröffentlichungstag und Bekanntmachung des Hinweises auf die Patenterteilung: **23.02.2000**
(21) Anmeldenummer: 96945739.9
(22) Anmeldetag: 20.11.1996
(51) Int. Cl.: F02P 7/03, F02P 3/04, F02P 17/12

(54) **INDUKTIVE ZÜNDEINRICHTUNG**
INDUCTIVE IGNITION DEVICE
SYSTEME D'ALLUMAGE INDUCTIF

(30) Priorität: 20.03.1996 DE 19610862
(43) Veröffentlichungstag der Anmeldung: 11.03.1998
(73) Patentinhaber: ROBERT BOSCH GMBH, 70442 Stuttgart (DE)
(72) Erfinder: VOGEL, Manfred, D-71254 Ditzingen (DE)
(86) Internationale Anmeldenummer: DE9602209
(87) Internationale Veröffentlichungsnummer: WO9735109

(56) Entgegenhaltungen:
- EP-A- 0 463 842
- EP-A- 0 627 554
- WO-A-95/09302
- DE-C- 4 417 164
- US-A- 5 424 647

## Beschreibung

### Stand der Technik

Die Erfindung geht aus von einer induktiven Zündeinrichtung für Zündkerzen einer Brennkraftmaschine nach der Gattung des Anspruchs 1, außerdem von einem Verfahren zur Ansteuerung einer Zündkerze einer Brennkraftmaschine nach der Gattung des Anspruchs 10.

Induktive Zündeinrichtungen der hier angesprochenen Art sind bekannt. Sie können Einzelfunkenspulen aufweisen oder mit einer elektronischen Hochspannungsverteilung ausgerüstet sein. Außerdem sind Verfahren der oben genannten Art bekannt. Insbesondere bei hohen Drehzahlen der Brennkraftmaschine ist es häufig problematisch, eine Ionenstrommessung durchzuführen, anhand derer das Verbrennungsverhalten der Brennkraftmaschine überwacht werden kann. Es hat sich auch gezeigt, daß in diesem Betriebszustand die für einen Entladungsvorgang vorgesehene Energie nicht restlos über eine Zündkerze abgebaut werden kann, sondern daß vielmehr Restenergie nach Beendigung des Zündvorgangs vorhanden ist, aufgrund derer die Verlustleistung in der Zündeinrichtung stark ansteigen kann. Es wurde bereits versucht, eine Strombegrenzung in der Zündendstufe der Zündeinrichtung vorzusehen oder eine Strombegrenzung über Primärwiderstände durchzuführen. In beiden Fällen ergeben sich jedoch hohe Verlustleistungen in der Zündendstufe oder in der Zündspule. Es wurde außerdem versucht, die Energie der Zündspule durch Rücknahme der Schließzeit bei hohen Drehzahlen abzusenken. Es hat sich hier jedoch das Problem ergeben, daß nicht in allen Betriebsbedingungen ein ausreichendes Spannungs- und Energieangebot sichergestellt werden kann.

### Vorteile der Erfindung

Die erfindungsgemäße induktive Zündeinrichtung mit den in Anspruch 1 genannten Merkmalen und das Verfahren mit den in Anspruch 10 aufgeführten Merkmalen zeichnen sich dadurch aus, daß die hier genannten Nachteile vermieden werden. Es ist sichergestellt, daß eine Ionenstrommessung durchgeführt werden kann, ohne daß das Spannungsangebot und der sekundäre Anfangsstrom, der der Zündkerze zugeführt wird, verringert werden müssen. Außerdem wird ein sogenannter Restenergiebetrieb bei Mehrzylindermotoren auch bei hoher Drehzahl, selbst bei Ansteuerung mit nur einer Endstufe, vermieden. Dabei kann bei vorgegebener Energie eine Ansteuerung der Zündkerzen mit einem niedrigen Anfangsstrom erfolgen, so daß sich ein niedriger Kerzenverschleiß ergibt.

### Zeichnung

Die Erfindung wird im folgenden anhand der Zeichnung näher erläutert. Es zeigen:
- Figur 1: ein erstes Ausführungsbeispiel einer induktiven Zündeinrichtung, die jeweils eine Einzelfunkenspule für je eine Zündkerze aufweisen;
- Figur 2: eine erste Ausführungsform einer induktiven Zündeinrichtung mit einer elektronischen Hochspannungsverteilung;
- Figur 3: eine zweite Ausführungsform einer induktiven Zündeinrichtung mit elektronischer Hochspannungsverteilung und
- Figur 4: ein schematisches Diagramm von Spannungen und Strömen, die innerhalb der induktiven Zündeinrichtungen gemäß den Figuren 1 bis 3 gemessen werden können.

### Beschreibung der Ausführungsbeispiele

Figur 1 zeigt ein schematisches Schaltbild einer induktiven Zündeinrichtung 1, bei der jeder Zündkerze 3 einer Brennkraftmaschine eine auch als Einzelfunkenspule bezeichnete Zündspule 5 zugeordnet ist, die über eine Zündendstufe ansteuerbar ist, von der hier lediglich das Ansteuersignal 7 über der Zeit angedeutet ist, das auf eine Schalteinrichtung, hier einen Transistor 9 , gegeben wird. Auf der Primärseite der Zündspule 5 ist eine Primärwicklung 11' vorgesehen, die einerseits mit einer mit einem Pluszeichen gekennzeichneten Spannungsversorgung und anderseits über den Transistor 9 mit Masse verbunden ist. Auf der Sekundärseite der Zündspule 5 ist an deren Hochspannungsausgang 11 ein Hochspannungsschalter 13 vorgesehen, der in dem Verbindungspfad 15 zwischen Hochspannungsausgang 11 und Zündkerze 3 angeordnet ist. Die an dem Hochspannungsausgang 11 angeschlossene Wicklung 17 der Sekundärseite der Zündspule 5 ist andererseits über eine Meßschaltung 19 auf Masse gelegt. Die Meßschaltung 19 umfaßt in Parallelschaltung eine Zenerdiode 21, die mit ihrer Kathode an einem Anschlußpunkt 23 und mit ihrer Anode an Masse liegt. Zwischen dem Anschlußpunkt 23 und Masse liegt parallel zur Zenerdiode 21 eine Reihenschaltung aus einem Kondensator 25 und einer Diode 27, deren Kathode an Masse und deren Anode mit dem Kondensator 25 verbunden ist. An der Anode der Diode 27 beziehungsweise dem Kondensator 25 ist ein Widerstand 29 angeschlossen, der andererseits auf Masse liegt. Der Widerstand 29 liegt damit parallel zur Diode 27. An der Verbindungsstelle zwischen Diode 27 und dem Kondensator 25, an der auch der Widerstand 29 angeschlossen ist, ergibt sich ein Meßspannungsausgang 31, an den eine dem Ionenstrom proportionale Spannung gemessen werden kann.

Für jede Zündkerze 3 der Brennkraftmaschine ist eine Zündspule 5 und vorzugsweise auch eine Meßschaltung 19 vorgesehen.

Der Kern der induktiven Zündeinrichtung 1 ist der Hochspannungsschalter 13, der auf der Sekundärseite der Zündspule 5 vorgesehen und hier als Hochspannungskippdiode ausgebildet ist, deren Kathode am Hochspannungsausgang 11 und deren Anode an der Zündkerze 3 liegt. Durch eine parallel zum Hochspannungsschalter liegende, gestrichelt eingezeichnete, entgegengesetzt polarisierte Diode 33 ist angedeutet, daß der Hochspannungsschalter 13 rückwärts leitend ausgebildet ist. Die Diode 33 läßt auch bei ausgeschaltetem Hochspannungsschalter ein positives Potential vom Hochspannungsausgang 11 und über den Verbindungspfad 15 zur Funkenstrecke 35 der Zündkerze 3 gelangen. Das positive Potential U wird über den Kondensator 25 an die Funkenstrecke 35 angelegt, um einen Ionisierungsstrom I_{ION}, auf bekannte Weise messen zu können. Dieser Ionisierungsstrom gibt Aufschluß über den Verbrennungsvorgang, insbesondere über ein Klopfen des der Zündkerze 3 zugeordneten Zylinders und über die im Brennraum ablaufende Verbrennung.

Der auf der Primärseite der Zündspule 5 durch den Transistor 9 fließende Strom wird mit I₁ bezeichnet, der auf der Sekundärseite fließende Strom mit I₂. Das an die Basis des Transistors 9 angelegte Ansteuersignal, welches von einer hier nicht dargestellten Endstufenansteuerung stammt, wird mit U_{ES} bezeichnet. Durch ein Blitz-Symbol wird der Zündzeitpunkt angedeutet.

Die induktive Zündeinrichtung 1', die in Figur 2 schematisch dargestellt ist, weist grundsätzlich gleiche Bauteile auf, wie die Zündeinrichtung in Figur 1. übereinstimmende Teile wurden mit gleichen Bezugsziffern versehen.

Bei der induktiven Zündeinrichtung 1' gemäß Figur 2 wird ein Ansteuersignal 7 einer hier nicht dargestellten Endstufenansteuerung auf einen hier wiederum als Transistor 9 angedeuteten Schalter gelegt, der eine einzige Zündspule 5 ansteuert, an die mehrere parallel liegende Zündkerzen 3a bis 3n angeschlossen sein können. Zwischen dem Hochspannungsausgang 11 auf der Sekundärseite der Zündspule 5 sind über einen Verbindungspfad 15 die Zündkerzen 3a bis 3n jeweils über Hochspannungsschalter 13a bis 13n angeschlossen. Dabei ist jeder Zündkerze ein separater Hochspannungsschalter zugeordnet. Durch eine parallel zu den Hochspannungsschaltern 13a bis 13n liegende, gestrichelt eingezeichnete Diode 33a bis 33n ist angedeutet, daß die Hochspannungsschalter rückwärtsleitend ausgebildet sind.

Durch entsprechende Ansteuerung der Hochspannungsschalter wird die Energie der Zündspule 5 auf die Zündkerzen 3a bis 3n (elektronisch) verteilt. Figur 2 zeigt also eine Zündeinrichtung mit elektronischer Hochspannungsverteilung.

Auf der Sekundärseite der Zündspule 5 ist an dem Hochspannungsausgang 11 gegenüberliegenden Ende der Wicklung 17 wiederum eine Meßschaltung 19 vorgesehen, deren Aufbau identisch ist, wie der in Figur 1 dargestellte und erläuterte. Es wird daher auf das zu Figur 1 Gesagte verwiesen.

Auf der Primärseite der Zündspule 5 fließt ein Strom I₁, auf der Sekundärseite ein Strom I₂, der über die Hochspannungsschalter 13a bis 13n an die jeweilige Zündkerze 3a bis 3n weitergeleitet wird. Die Ansteuerung der Zündspule 5 erfolgt wiederum über ein als U_{ES} bezeichnetes Ansteuersignal 7 einer hier nicht dargestellten Endstufenansteuerung, das an die Basis des Transistors 9 gelegt wird. Durch ein Blitz-Symbol ist der Zündzeitpunkt wiederum angedeutet.

Der Hochspannungsschalter 13a bis 13n ist hier rein beispielhaft als lichtgetriggerte Kippdiode (LKD) ausgebildet, die eine überkopf schaltbare Hochspannungsdiode 13'a beziehungsweise 13'n sowie einen lichtsteuerbaren Schalter 13''a beziehungsweise 13"n umfaßt. Der lichtsteuerbare Schalter kann über ein Lichtsignal gesteuert werden, das über ein geeignetes Lichtabgabeelement, beispielsweise eine Leuchtdiode, erzeugt wird. Das zur Durchschaltung erforderliche Licht wird durch zwei wellenförmige Pfeile angedeutet. Der zur Erzeugung des Lichts erforderliche Strom ist mit I_{EHV} gekennzeichnet.

Innerhalb des Hochspannungsschalters 13a beziehungsweise 13n sind die beiden Dioden, also der lichtsteuerbare Schalter und der überkopf schaltbare Schalter in Reihe geschaltet, wobei die Anode des überkopf schaltbaren Schalters 13'a/13'n an der Zündkerze 3a/3n angeschlossen ist und dessen Kathode an der Anode des lichtsteuerbaren Schalters 13''a/13''n. Die Kathoden der lichtsteuerbaren Schalter werden über den Verbindungspfad 15 mit dem Hochspannungsausgang 11 der Zündspule 5 verbunden. In Figur 2 ist angedeutet, daß die Zündkerzen 3a bis 3n mit einem negativen Potential angesteuert werden. Die lichtgetriggerten Kippdioden 13a bis 13n sind, wie oben erwähnt, rückwärts leitend ausgebildet, das heißt, sie sind bei einem bestimmten positiven Meßpotential, der Ladung des Kondensators 25, leitend, so daß der über der Funkenstrecke der Zündkerzen 3a bis 3n gegebene Ionenstrom I_{ION} erfaßt werden kann. Die für die Ionenstrommessung verwendete Meßspannung beträgt 100 V bis 500 V, vorzugsweise 200 V bis 300 V. Dies gilt für alle Schaltungsvariationen.

Figur 3 zeigt eine Ausführungsvariante der in Figur 2 dargestellten induktiven Zündeinrichtung 1' mit elektronischer Hochspannungsverteilung. Die Zündeinrichtung 1" in Figur 3 unterscheidet sich ausschließlich dadurch, daß die Zündkerzen 3a bis 3n mit einem positiven Potential angesteuert werden, das über den Hochspannungsausgang 11 und den Verbindungspfad 15 über die Hochspannungsschalter 13a bis 13n an die Zündkerzen 3a bis 3n gelegt wird. Die Hochspannungsschalter 13a bis 13n sind wiederum als lichtgetriggerte Kippdioden (LKD) ausgebildet und weisen jeweils einen lichtsteuerbaren Schalter 13''a bis 13"n und eine Hochspannungskippdiode, die einen überkopf schaltbaren Schalter 13'a bis 13'n darstellt, umfaßt. Die bei der in Figur 3 dargestellten Schaltung verwendeten Schalter 13a bis 13 n sperren in Rückwärtsrichtung.

Die Polung der Dioden der Hochspannungsschalter 13a bis 13n ist umgekehrt als bei dem in Figur 2 dargestellten Ausführungsbeispiel. Die Anoden der lichtsteuerbaren Schalter 13''a bis 13"n liegen also über den Verbindungspfad 15 am Hochspannungsausgang 11, während die Kathoden der überkopf schaltbaren Schalter 13'a bis 13'n an den Zündkerzen 3a bis 3n liegen.

Die Meßschaltung 19' weicht allerdings gegenüber der in Figur 1 und 2 dargestellten ab: Sie umfaßt beispielweise eine Reihenschaltung aus einem Widerstand 37, einer Diode 39 sowie einem Widerstand 41. Der Widerstand 37 ist mit der Primärseite der Zündspule 5 verbunden und zwar hier mit dem Kollektor des Transistors 9. Auf der anderen Seite des Widerstands 37 liegt die Anode der Diode 39, deren Kathode mit dem Widerstand 41 und dem Kondensator 42 verbunden ist. Das dem Widerstand 41 gegenüberliegende Ende des Kondensators 42, an dem die dem Ionenstrom I_{ION} proportionale Spannung abgegriffen wird, ist über den Widerstand 44 an Masse gelegt. An dem dem Kondensator 42 gegenüberliegenden Ende des Widerstands 41 ist ein Anschlußpunkt 23 gegeben, an dem den Zündkerzen 3a bis 3n zugeordnete Hochspannungsschalter, hier Hochspannungsdioden 43a bis 43n angeschlossen sind, deren Anoden am Anschlußpunkt 23 und deren Kathoden an dem Ende der Funkenstrecke der Zündkerzen 3a bis 3n angeschlossen sind, an dem auch die Hochspannungsschalter 13a bis 13n liegen. Das gegenüberliegende Ende der Funkenstrecke der Zündkerzen 3a bis 3n liegt auf Masse.

Über die Meßschaltung 19' wird ein positives Spannungssignal an die Zündkerzen 3a bis 3n angelegt, um den Ionenstrom I_{ION} zu erfassen. Durch die Polarisierung der Hochspannungsdioden 43a bis 43n wird vermieden, daß die an die Zündkerzen 3a bis 3n gelegte Hochspannung zur Meßschaltung 19' gelangt.

Im übrigen entsprechen die Bauteile der induktiven Zündeinrichtung 1" gemäß Figur 3 denen der in Figur 2 dargestellten Ausführungsvariante. Gleiche Teile sind mit gleichen Bezugsziffern versehen. Es wird insofern auf die Beschreibung zu Figur 2 verwiesen.

Figur 4 zeigt schematisch den Verlauf der an die Basis des Transistors 9 angelegten Ansteuerungsspannung U_{ES} über der Zeit t, darunter den Primärstrom I₁ in der Zündspule 5 über der Zeit, außerdem den Sekundärstrom I₂ in der Zündspule 5, der den angesteuerten Zündkerzen zugeleitet wird und in einem vierten Teildiagramm die an den Zündkerzen anliegende Sekundärspannung U₂ über der Zeit t. Schließlich wird in dem letzten, untersten Teildiagramm in Figur 1 der Strom I_{EHV} angedeutet, der der Ansteuerung der in den Figuren 2 und 3 angesprochenen lichtsteuerbaren Schalter 13''a bis 13''n und damit der elektronischen Hochspannungsverteilung dient.

Aus der Darstellung in Figur 4 ist ersichtlich, daß während der sogenannten Schließzeit bis zum Zeitpunkt t₁ die Ansteuerspannung U_{ES} anliegt und zum Zündzeitpunkt, der durch ein Blitz-Symbol angedeutet ist, abgeschaltet wird. Bis zum Zeitpunkt t₁ steigt der Primärstrom I₁ linear an und fällt dann schlagartig ab. Bis zum Zeitpunkt t₁ bleibt der Sekundärstrom I₂ auf Null und steigt zum Zeitpunkt t₁ auf seinen Maximalwert an. Gleichzeitig ergibt sich zum Zeitpunkt t₁ der Peak für die Zündspannung U₂.

Die gewünschte Funkendauer erstreckt sich über den Zeitraum t₁ bis zum Zeitpunkt t₂. Aus Figur 4 ist ersichtlich, daß während des Zeitraums t₁ ≤ t ≤ t₂ der Sekundärstrom I₂ im wesentlichen linear abfällt. Die Hochspannungsschalter der induktiven Zündeinrichtungen in den Figuren 1 bis 3 können so gewählt werden, daß die Schalter bei dem zum Zeitpunkt t2 gegebenen Stromwert von I₂ abschalten, weil nämlich der sogenannte Haltestrom dieser Hochspannungsschalter unterschritten wird.

Durch den Spannungspeak von U₂ wird zum Zeitpunkt t₁ der als überkopf schaltbare Hochspannungskippdiode ausgebildete Hochspannungsschalter 13 der induktiven Zündeinrichtung 1 gemäß Figur 1 durchgeschaltet, so daß der Sekundärstrom I₂ über die Funkenstrecke 35 der Zündkerze 3 fließt, wobei der Zündfunke brennt. Der Funke erlischt, sobald der Hochspannungsschalter abschaltet. Dies kann dadurch geschehen, daß der Sekundärstrom den Haltestromwert unterschreitet. Durch die spezielle Auslegung der Hochspannungsschalter kann also sichergestellt werden, daß die Funkendauer begrenzt wird. Die Funkendauer kann aber auch dadurch begrenzt werden, daß der Sekundärstrom I₂ zwangsweise abgeschaltet wird und dadurch der Haltestromwert des Hochspannungsschalters unterschritten wird. Die Abschaltung des Sekundärstroms wird dadurch erreicht, daß über die Ansteuerschaltung zum Zeitpunkt t₂ ein zweites Ansteuersignal A abgegeben wird, aufgrund dessen der Strom I₁ erneut fließt. Das zweite Ansteuersignal der Endstufenansteuerung wird für einen Zeitraum von 10 µs bis 500 µs aufrechterhalten. Besonders bewährt hat sich ein Ansteuersignal von 100 µs Zeitdauer. Während dieses Zeitraums t₂ ≤ t ≤ t₃ steigt der Strom I₁ und fällt wieder auf den Wert Null ab. Dadurch wird der Stromfluß I₂ zwangsweise beendet. Der Strom I₂ sinkt damit definiert und zwangsweise auf einen Wert ab, der unterhalb des Haltestroms des Hochspannungsschalters liegt. Nach einer Zeitspanne, die auch als Erholzeit beziehungsweise Freiwerdezeit bezeichnet wird, von circa 50 µs kann wiederum eine Spannung in Vorwärtsrichtung an den Hochspannungsschalter angelegt werden.

Nach dem Abschalten des Ansteuersignals A zum Zeitpunkt t₃ steigt die Sekundärspannung U₂ wieder kurz an und fällt dann gegen Null ab. Es findet hier ein rascher definierter Abbau der Restenergie in der Zündspule statt, wobei die Spannung U₂ die Sperrspannung der Hochspannungsschalter nicht mehr überschreitet. Diese verbleiben also in ihrem ausgeschalteten Zustand, so daß die Zündkerzen nicht mehr zünden.

Die in Figur 4 angedeuteten Spannungs- und Stromverläufe ergeben sich auch für die in den Figuren 2 und 3 dargestellten induktiven Zündsysteme.

Die als lichtgetriggerte Kippdioden ausgebildeten Hochspannungsschalter 13a bis 13n werden durch Aktivierung der lichtsteuerbaren Schalter 13''a bis 13"n eingeschaltet. Die lichtgetriggerten Schalter geben also in aktiviertem Zustand die Verbindung zwischen den überkopf schaltbaren Schaltern und dem Hochspannungsausgang 11 frei, so daß die überkopf schaltbaren Schalter 13'a bis 13'n durch die Überspannung U₂ eingeschaltet werden können. Die Freigabe der überkopf schaltbaren Schalter erfolgt durch ein Stromsignal I_{EHV}, das unmittelbar vor Auftreten der Zündspannung U₂ zum Zeitpunkt t₁ an den lichtsteuerbaren Schalter 13''a bis 13"n der Zündkerze 3a bis 3n angelegt wird, der die Energie der Zündspule 5 zugeführt werden soll. Rein beispielhaft wird davon ausgegangen, daß das Schaltsignal I_{EHV} 100 µs vor und nach dem Zeitpunkt t₁ an einem der lichtschaltbaren Schalter 13''a bis 13''n anliegt. Es ist ersichtlich, daß zur definierten Beendigung der Funkendauer kein weiteres Signal I_{EHV} an die lichtschaltbaren Schalter angelegt werden muß. Die Abschaltung der lichttriggerbaren Schalter 13a bis 13n, beziehungsweise der diesen Schaltern zugeordneten Hochspannungskippdioden 13'a bis 13'n, erfolgt ausschließlich durch das zum Zeitpunkt t₂ angelegte zweite Ansteuersignal A, das im obersten Teildiagramm von Figur 4 dargestellt ist.

Durch das Signal U_{ES} wird also auch bei den Zündeinrichtungen, die in den Figuren 2 und 3 dargestellt sind, der Primärstrom I₁ zum Zeitpunkt t₂ wieder ansteigen, so daß auch dort der Sekundärstrom I₂ zwangsweise beendet wird und -wie aus Figur 4 ersichtlich- etwa um 20 mA/50 µs abfällt, so daß die Funkendauer zwangsweise beendet wird. Auch bei den Ausführungsvarianten gemäß den Figuren 2 und 3 wird die Sekundärspannung U₂ bei Abschaltung des zweiten Ansteuersignals U_{ES} zum Zeitpunkt t₃ wiederum ansteigen, ohne jedoch die Sperrspannung der überkopf schaltbaren Schalter 13'a bis 13'n zu erreichen, und dann gegen Null abfallen. Die Restenergie in der Zündkerze wird also rasch abgebaut, ohne daß die Zündkerzen erneut zünden.

Die in den Figuren 1 bis 3 dargestellten Schaltungen zeichnen sich also dadurch aus, daß die Funkendauer gezielt verkürzt werden kann. Dies ist einerseits dadurch möglich, daß Hochspannungsschalter -sei es solche, die in Figur 1 dargestellt sind oder solche, die anhand der Figuren 2 und 3 erläutert wurden- eingesetzt werden, deren Haltestrom so gewählt ist, daß der Sekundärstrom I₂ zum Zeitpunkt t₂ deshalb angeschaltet wird, weil der Haltestrom der Hochspannungschalter unterschritten wird.

Eine wesentlich sichere Funktion der Schaltungen ergibt sich, wenn der Sekundärstrom I₂ gezielt durch ein zweites Ansteuersignal A abgeschaltet wird, das zum Zeitpunkt t₂ erzeugt und an die Zündspule abgegeben wird. Durch das zweite Ansteuersignal zum Zeitpunkt t₂ wird, wie oben beschrieben, der Sekundärstrom I₂ definiert auf Null heruntergeführt, so daß die Hochspannungsschalter definitiv abgeschaltet werden und nach einem gewissen Zeitraum (Erholungszeit/Freiwerdezeit) abgeschaltet bleiben.

Durch die abgeschalteten Hochspannungsschalter werden die Zündkerzen von der Zündspule abgekoppelt, so daß auch bei Ansteigen der Sekundärspannung U₂ nach dem Zeitpunkt t₃ ein Wiederzünden der Kerzen ausgeschlossen ist.

Aus diesen Erläuterungen ergibt sich einerseits die Funktion der induktiven Zündeinrichtungen gemäß den Figuren 1 bis 3, andererseits das Verfahren zur Ansteuerung einer Zündkerze einer Brennkraftmaschine mit Hilfe einer induktiven Zündeinrichtung, das sich eben dadurch auszeichnet, daß zur Realisierung einer definierten Funkendauer einer Zündkerze zwei Ansteuersignale erzeugt werden. Das erste Ansteuersignal dient dazu, den Zündvorgang zum Zeitpunkt t₁ auszulösen; das zweite zum Zeitpunkt t₂ abgegebene Ansteuersignal A hat den Zweck, den Sekundärstrom in der Zündkerze definiert abzuschalten und damit die Funkendauer zu begrenzen. Es hat sich gezeigt, daß das zweite Ansteuersignal für einen Zeitraum von vorzugsweise 100 µs bereitgestellt werden muß, damit einerseits die Erholzeit/Freiwerdezeit für die verwendeten Hochspannungsschalter eingehalten wird. Andererseits ist aufgrund der kurzen Dauer des zweiten Ansteuersignals sichergestellt, daß beim Abschalten des Primärstroms I₁ der Sekundärstrom I₂ zum Zeitpunkt t₃ nicht wieder ansteigt.

Durch die spezielle Ausgestaltung der Schaltungen der Figuren 1 bis 3 und durch die Auslegung des Verfahrens können die Zündkerzen mit einem Meßstrom beaufschlagt werden, wobei Meßschaltungen 19 beziehungsweise 19' eingesetzt werden können, die in den Figuren 1 und 2 beziehungsweise 3 dargestellt und erläutert wurden. Der Meßstrom, der über die Funkenstrecke der Zündkerze fließt, wird ausgewertet, während der Zündfunke nicht mehr brennt. Er fließt aufgrund der im Verbrennungsraum während der Verbrennung vorhandenen Ionen. Mit dieser auch als Ionenstrommessung bezeichneten Methode kann der Verbrennungsvorgang überwacht werden. Der Meßstrom liegt in einem Bereich von 20 µA bis 200 µA. Vorzugsweise wird ein Meßstrom von 50 µA bis 100 µA gewählt. Aus den Erläuterungen zu den in den Figuren 1 und 2 verwendeten Hochspannungsschaltern wird deutlich, daß für die Durchführung der Ionenstrommessung rückwärts leitende Kippdioden, also rückwärts leitende Hochspannungsdioden beziehungsweise rückwärts leitende, lichtgetriggerte Kippdioden eingesetzt werden, so daß die Durchführung der Ionenstrommessung mit relativ geringem Aufwand erfolgen kann. Wenn, wie anhand von Figur 1 erläutert, Einzelfunkenspulen eingesetzt werden, ist es möglich, für jede Zündkerze eine separate Meßschaltung vorzusehen. Denkbar ist aber auch, für mehrere, beispielsweise vier Zündkerzen, eine einzige Meßschaltung einzusetzen.

In Figur 3 werden rückwärts sperrende Hochspannungsschalter eingesetzt. Die in Figur 3 dargestellte Meßschaltung ist auch für Anordnungen nach Figur 1 anwendbar, die Hochspannungsschalter 13 nach Figur 1 sind dann rückwärtssperrend auszugestalten.

Aus dem oben Gesagten wird ersichtlich, daß die Ionenstrommessung bei den in den Figuren 1 bis 3 gezeigten induktiven Zündeinrichtungen möglich ist, ohne daß das an die Zündkerzen abgegebene Spannungsangebot oder der sekundäre Anfangsstrom I₂ verringert werden müssen. Durch die definierte "Abschaltung" des Sekundärstroms kann eine hohe Energie in der Zündspule an die Kerzen abgegeben werden, so daß unter allen Betriebsbedingungen ein ausreichendes Spannungs- und Energieangebot gegeben ist.

Durch die gezielte Abschaltung der Hochspannungsschalter, entweder durch eine spezielle Vorgabe des Haltestroms der Hochspannungsschalter oder vorzugsweise durch ein zweites Ansteuersignal, wird sichergestellt, daß sich keine erhöhte Verlustleistung in der Endstufenansteuerung oder der Zündkerze einstellt.

Durch das Sperren des Hochspannungsschalters kann die in der Zündspule verbliebene Energie mit kleiner Zeitkonstante ausschwingen, ohne daß es zum Wiederzünden der Zündkerzen kommt. Schließlich kann durch das gezielte Beenden der Funkendauer ein Restenergiebetrieb bei Mehrzylindermotoren, beispielsweise bei Motoren mit mehr als fünf Zylindern, bei einer hohen Drehzahl und bei einer Ansteuerung mit nur einer Endstufe vermieden werden. Dabei kann bei vorgegebener Energie ein relativ niedriger Anfangsstrom für die Zündkerzen gewählt werden, wobei sich eine entsprechend lange Funkendauer einstellt. Durch den niedrigen Anfangswert des Sekundärstroms I₂ stellt sich ein relativ niedriger Kerzenverschleiß ein. Diese Betriebsweise ist besonders im Zusammenhang mit einer elektronischen Hochspannungsverteilung, wie sie anhand der Figuren 2 und 3 erläutert wurde, realisierbar.

## Patentansprüche

1. Induktive Zündeinrichtung (1,1') für Zündkerzen (3,3a-3n) einer Brennkraftmaschine, mit mindestens einer Ansteuerschaltung (9) für wenigstens eine Zündspule (5) und mit mindestens einer Zündkerze (3), **gekennzeichnet durch** einen der mindestens einen Zündkerze zugeordneten Hochspannungsschalter (13;13a bis 13n), der durch ein erstes Ansteuersignal der Ansteuerschaltung in leitenden, eingeschalteten Zustand gebracht wird, der im eingeschalteten Zustand von dem Funkenstrom (I₂) der mindestens einen Zündkerze (3;3a bis 3n) durchflossen wird und so ausgelegt ist, daß er ohne weitere Ansteuerung im leitenden Zustand bleibt, bis der Funkenstrom einen bestimmten Wert (Haltestrom) unterschreitet.

2. Zündeinrichtung nach Anspruch 1, **dadurch gekennzeichnet,** daß die Ansteuerschaltung zur definierten Beendigung der Funkendauer ein zweites Ansteuersignal abgibt.

3. Zündeinrichtung nach Anspruch 1 oder 2, **dadurch gekennzeichnet,** daß das zweite Ansteuersignal so kurz ist, daß kein erneuter Sekundärstrom (I₂) erzeugt wird und daß das zweite Ansteuersignal so lang ist, daß der Hochspannungsschalter (13;13a bis 13n) nach einer Freiwerdezeit in abgeschaltetem Zustand verbleibt.

4. Zündeinrichtung nach Anspruch 3, **dadurch gekennzeichnet,** daß die Einschaltzeit des zweiten Ansteuersignals 10 µs bis 500 µs, vorzugsweise circa 100 µs beträgt.

5. Zündeinrichtung nach einem der vorhergehenden Ansprüche, **dadurch gekennzeichnet,** daß der Hochspannungsschalter (13;13a bis 13n) zwischen einem Hochspannungsausgang (11) auf der Sekundärseite der Zündspule und der Zündkerze (3;3a bis 3n) angeordnet ist.

6. Zündeinrichtung nach einem der vorhergehenden Ansprüche, **dadurch gekennzeichnet,** daß der Hochspannungsschalter als Kippdiode oder triggerbar ausgebildet ist.

7. Zündeinrichtung nach Anspruch 6, **dadurch gekennzeichnet,** daß der Hochspannungsschalter (13) als rückwärts leitende Hochspannungskippdiode ausgebildet ist.

8. Zündeinrichtung nach Anspruch 6, **dadurch gekennzeichnet,** daß der Hochspannungsschalter (13a bis 13n) als rückwärtsleitende, lichtgetriggerte Kippdiode ausgebildet ist.

9. Zündeinrichtung nach einem der vorhergehenden Ansprüche, **gekennzeichnet durch** eine die Zündkerzen (3;3a bis 3n) mit einem Meßspannung beaufschlagende Meßschaltung (19,19') zur Erfassung des Ionenstroms.

10. Verfahren zur Ansteuerung einer Zündkerze einer Brennkraftmaschine mit Hilfe einer induktiven Zündeinrichtung, insbesondere mittels einer induktiven Zündeinrichtung nach einem der Ansprüche 1 bis 9, **dadurch gekennzeichnet,** daß zur Realisierung einer definierten Funkendauer einer Zündkerze zwei Ansteuersignale erzeugt werden, wobei das erste Ansteuersignal der Erzeugung des Zündfunkens und das zweite Ansteuersignal der Abschaltung des Sekundärstroms und damit der Beendigung der Funkendauer dient.

11. Verfahren nach Anspruch 10, **dadurch gekennzeichnet,** daß das zweite Ansteuersignal der Abschaltung eines Hochspannungsschalters dient, über den der Funkenstrom zur Zündkerze fließt.

12. Verfahren nach Anspruch 10 oder 11, **dadurch gekennzeichnet,** daß das zweite Ansteuersignal für einen Zeitraum von 10 µs bis 500 µs, vorzugsweise von circa 100 µs bereitgestellt wird.

13. Verfahren nach einem der Ansprüche 10 bis 12, **dadurch gekennzeichnet,** daß die Zündkerzen mit einer Meßspannung beaufschlagt werden, um den Verbrennungsvorgang mit Hilfe einer Ionenstrommessung zu überwachen.

14. Verfahren nach der vorhergehenden Ansprüche 10 bis 13, **dadurch gekennzeichnet,** daß eine Meßspannung von 100 V bis 500 V, vorzugsweise von 200 V bis 300 V gewählt wird.

## Claims

1. Inductive ignition device (1, 1') for sparkplugs (3, 3a-3n) of an internal combustion engine, having at least one drive circuit (9) for at least one ignition coil (5) and having at least one sparkplug (3), characterized by a high-voltage switch (13; 13a to 13n) which is associated with at least one sparkplug and is changed to a conductive, switched-on state by a first drive signal of the drive circuit, has the spark current (I₂) of the at least one sparkplug (3; 3a to 3n) flowing through it in the switched-on state, and is designed such that, without any further drive, it remains in the conductive state until the spark current becomes less than a specific value (latching current).

2. Ignition device according to Claim 1, characterized in that the drive circuit emits a second drive signal in order to end the spark duration in a defined manner.

3. Ignition device according to Claim 1 or 2, characterized in that the second drive signal is sufficiently short that no renewed secondary current (I₂) is produced, and in that the second drive signal is sufficiently long that the high-voltage switch (13; 13a to 13n) remains in the switched-off state after a recovery time.

4. Ignition device according to Claim 3, characterized in that the time for which the second drive signal is switched on is 10 µs to 500 µs, preferably about 100 µs.

5. Ignition device according to one of the preceding claims, characterized in that the high-voltage switch (13; 13a to 13n) is arranged between the sparkplug (3; 3a to 3n) and a high-voltage output (11) on the secondary side of the ignition coil.

6. Ignition device according to one of the preceding claims, characterized in that the high-voltage switch is designed as a breakover diode, or is designed to be triggerable.

7. Ignition device according to Claim 6, characterized in that the high-voltage switch (13) is designed as a reverse-conducting high-voltage breakover diode.

8. Ignition device according to Claim 6, characterized in that the high-voltage switch (13a to 13n) is designed as a reverse-conducting, light-triggered breakover diode.

9. Ignition device according to one of the preceding claims, characterized by a measurement circuit (19; 19'), which applies a measurement voltage to the sparkplugs (3; 3a to 3n), in order to detect the ion current.

10. Method for driving a sparkplug of an internal combustion engine with the aid of an inductive ignition device, in particular by means of an inductive ignition device according to one of Claims 1 to 9, characterized in that two drive signals are produced in order to provide a defined spark duration for a sparkplug, in which case the first drive signal is used to produce the ignition spark, and the second drive signal is used to switch off the secondary current, and thus to end the spark duration.

11. Method according to Claim 10, characterized in that the second drive signal is used to switch off the high-voltage switch via which the spark current flows to the sparkplug.

12. Method according to Claim 10 or 11, characterized in that the second drive signal is provided for a time period of from 10 µs to 500 µs, preferably of about 100 µs.

13. Method according to one of Claims 10 to 12, characterized in that a measurement voltage is applied to the sparkplugs, in order to monitor the combustion process by means of an ion current measurement.

14. Method according to the preceding Claims 10 to 13, characterized in that a measurement voltage of from 100 V to 500 V, preferably of from 200 V to 300 V, is chosen.

## Revendications

1. Installation d'allumage inductif (1, 1') pour des bougies d'allumage (3, 3a-3n) d'un moteur à combustion interne, comprenant au moins un circuit de commande (9) pour au moins une bobine d'allumage (5) et au moins une bougie (3),
caractérisée par
un interrupteur de haute tension (13, 13a-13n) associé à au moins une bougie d'allumage, cet interrupteur étant mis à l'état conducteur par un premier signal de commande du circuit de commande, qui, à l'état conducteur est traversé par le courant des étincelles (I₂) d'au moins une bougie d'allumage (3, 3a-3n) et cet interrupteur est conçu pour que sans autre commande, il reste à l'état conducteur jusqu'à ce que le courant des étincelles passe en dessous d'une valeur déterminée (courant de maintien).

2. Installation d'allumage selon la revendication 1,
caractérisée en ce que
le circuit de commande émet un second signal de commande pour terminer de manière définie la durée des étincelles.

3. Installation d'allumage selon la revendication 1 ou 2,
caractérisée en ce que
le second signal de commande est suffisamment court pour ne pas générer de nouveaux courants secondaires (I₂) et pour que le second signal de commande soit suffisamment long pour que l'interrupteur de haute tension (13, 13a-13n) reste à l'état coupé après une durée de libération.

4. Installation d'allumage selon la revendication 3,
caractérisée en ce que
la durée de branchement du second signal de commande est de 10 µs à 500 µs, de préférence d'environ 100 µs.

5. Installation d'allumage selon l'une des revendications précédentes,
caractérisée en ce que
l'interrupteur de haute tension (13, 13a-13n) est installé entre une sortie de haute tension (11) du côté du secondaire de la bobine d'allumage et les bougies d'allumage (3, 3a-3n).

6. Installation d'allumage selon l'une des revendications précédentes,
caractérisée en ce que
l'interrupteur de haute tension est une diode basculante ou déclenchable.

7. Installation d'allumage selon la revendication 6,
caractérisée en ce que
l'interrupteur de haute tension (13) est une diode basculante de haute tension à conduction inverse.

8. Installation d'allumage selon la revendication 6,
caractérisée en ce que
l'interrupteur de haute tension (13a-13n) est une diode basculante déclenchée par la lumière et à conduction inverse.

9. Installation d'allumage selon l'une des revendications précédentes,
caractérisée par
un circuit de mesure (19, 19') recevant une tension de mesure appliquée aux bougies d'allumage (3, 3a-3n) pour détecter le courant ionique.

10. Procédé de commande d'une bougie d'allumage d'un moteur à combustion interne à l'aide d'une installation d'allumage inductif notamment d'une installation d'allumage inductif selon l'une des revendications 1 à 9,
caractérisé en ce que
pour établir une durée d'étincelles (durée d'arc) définie d'une bougie d'allumage, on génère deux signaux de commande, le premier signal de commande servant à générer les étincelles d'allumage et le second signal de commande servant à couper le courant secondaire et à terminer ainsi la durée des étincelles.

11. Procédé selon la revendication 10,
caractérisé en ce que
le second signal de commande sert à couper un interrupteur de haute tension traversé par le courant des étincelles alimentant la bougie d'allumage.

12. Procédé selon la revendication 10 ou 11,
caractérisé en ce que
le second signal de commande est fourni pendant une durée de 10 µs à 500 µs, de préférence d'environ 100 µs.

13. Procédé selon l'une des revendications 10 à 12,
caractérisé en ce que
les bougies d'allumage reçoivent une tension de mesure pour surveiller l'opération de combustion à l'aide d'une mesure du courant ionique.

14. Procédé selon l'une quelconque des revendications 10 à 13,
caractérisé en ce qu'
on choisit une tension de mesure de 100 V à 500 V, de préférence de 200 V à 300 V.
